# EUROPÄISCHE PATENTSCHRIFT

(11) **EP 0 659 555 B1**
(45) Veröffentlichungstag und Bekanntmachung des Hinweises auf die Patenterteilung: **29.10.1997**
(21) Anmeldenummer: 94120031.3
(22) Anmeldetag: 17.12.1994
(51) Int. Cl.: B41F 13/56

(54) **Vorrichtung zum Herstellen von Falzprodukten**
Device for producing folded products
Dispositif pour fabriquer des produits pliés

(30) Priorität: 24.12.1993 DE 4344362
(43) Veröffentlichungstag der Anmeldung: 28.06.1995
(73) Patentinhaber: KOENIG & BAUER-ALBERT AKTIENGESELLSCHAFT, 97080 Würzburg (DE)
(72) Erfinder: Michalik, Horst Bernhard, D-97204 Höchberg (DE); Weschenfelder, Otto Theodor, D-97082 Würzburg (DE)

(56) Entgegenhaltungen:
- DE-A- 4 128 797
- DE-C- 594 422
- GB-A- 437 858
- PATENT ABSTRACTS OF JAPAN vol. 6, no. 74 (M-127) 11. Mai 1982 & JP-A-57 013 053 (TOKYO KIKAI SEISAKUSHO KK) 23. Januar 1982
- PATENT ABSTRACTS OF JAPAN vol. 5, no. 127 (M-083) 15. August 1981 & JP-A-56 065 760 (HITACHO SEIKO LTD) 3. Juni 1981
- PATENT ABSTRACTS OF JAPAN vol. 6, no. 256 (M-179) 15. Dezember 1982 & JP-A-57 151 565 (HITACHI SEIKO LTD.) 18. September 1982

## Beschreibung

Die Erfindung betrifft eine Vorrichtung zum Herstellen von Falzprodukten entsprechend dem Oberbegriff des Patentanspruches 1.

Durch die DE-C-7 24 900 ist eine gattungsgemäße Vorrichtung zum Herstellen von Falzprodukten bekanntgeworden. Es sind vier Falztrichter vorgesehen, die je zwei auf zwei Ebenen angeordnet sind. Die auf unterschiedlichen Ebenen fest installierten Falztrichter sind jeweils in gleicher, jedoch zu denen der anderen Ebene in einer anderen Richtung ausgerichtet. Die vier Falztrichter erzeugen zwei Papierbahnstränge, die, - in Längsachsenrichtung gesehen -, nebeneinander in eine ihnen nachgeordnete sog. doppeltbreite Querschneid- und Querfalzvorrichtung einlaufen.

Der Erfindung liegt die Aufgabe zugrunde, einen Falzapparat mit großer Variabilität in Bezug auf die Lage der Lagen in Falzprodukten zu schaffen, wobei die Anzahl der Lagen der gleichzeitig produzierten Falzprodukte gleich oder unterschiedlich sein kann.

Erfindungsgemäß wird diese Aufgabe durch die Merkmale des kennzeichnenden Teils des Patentanspruches 1 gelöst.

Durch die Erfindung werden insbesondere nachfolgende Vorteile erzielt: Es ist nunmehr möglich geworden, gleichzeitig ein erstes und ein zweites Querfalzprodukt herzustellen, z. B. zwei komplette Zeitungen oder zwei Vorprodukte oder ein aus einer kompletten Zeitung und einem Vorprodukt bestehendes Mischprodukt. Mittels zweier feststehender und zweier darüber angeordneter einzeln verschiebbarer Falztrichter können Falzprodukte aus einer, zwei, drei, vier, sechs oder acht Signaturen gebildet werden. Die Teilstränge können durch die verschiedene Strangführung von den oberen verschiebbaren Falztrichtern in verschiedene Positionen des Stranges und somit des Falzproduktes plaziert werden. Somit können zwei gleichdicke oder verschieden dicke Falzprodukte, d. h. Falzprodukte mit gleicher oder ungleicher Anzahl von Lagen hergestellt werden, jeweils bei voller Kapazitätsauslastung des doppeltbreiten Falzapparates. Auf diese Art können weitere aufwendige Oberbauten vermieden werden. So können in Einfachproduktion Falzprodukte mit max. 8 Signaturen und max. 96 Seiten sowie in Doppelproduktion Falzprodukte mit max. vier Signaturen und max. zweimal 96 Seiten hergestellt werden. In dem Fall daß in drei Ebenen jeweils zwei Falztrichter nebeneinander angeordnet werden, kann die Anzahl der einzelnen dem Falzapparat zugeführten Signaturen erhöht werden. Es können auch Falzprodukte hergestellt werden, die nur einen Querfalz aufweisen.

Die Erfindung wird nachfolgend in einem Ausführungsbeispiel näher erläutert. Die zugehörigen Zeichnungen zeigen in
- Fig. 1: eine Seitenansicht eines doppeltbreiten Falzapparates mit darüber angeordneten Falztrichtern,
- Fig. 2: eine Vorderansicht nach Fig. 1 mit einer ersten Anordnung der verschiebbaren Falztrichter,
- Fig. 3: eine Vorderansicht nach Fig. 1 mit einer zweiten Anordnung der verschiebbaren Falztrichter,
- Fig. 4: eine Vorderansicht nach Fig. 1 mit einer dritten Anordnung der verschiebbaren Falztrichter.

In Fig. 1 ist die Seitenansicht einer erfindungsgemäßen Vorrichtung zum Herstellen von Falzprodukten gezeigt. Zwei Falztrichter 1, 2 sind nebeneinander in einer ersten Ebene A fest angeordnet. In einer über der ersten Ebene A befindlichen zweiten darüber befindlichen Ebene B sind zwei verschiebbare Falztrichter 3, 4 nebeneinander angeordnet. Jeweils aus dem Auslauf des Trichters 1, 2, 3, 4 läuft ein Teilstrang 31, 32, 33, 34 über nicht näher bezeichnete Walzen und vereinigt sich zu einem Hauptstrang 6 oder zu zwei Hauptsträngen 6, 7, die in einen Falzapparat einlaufen. Der Falzapparat besteht z. B. aus einem zweifeldrigen Schneidzylinder 8, welcher gegen einen siebenfeldrigen Schneidnuten-, Punktur- und Falzmesserzylinder 9 arbeitet. Dem vorgenannten Zylinder 9 schließt sich ein siebenfeldriger Falzklappenzylinder 11 an. Die Zylinder 8, 9, 11 sind jeweils doppeltbreit ausgeführt, und es können jeweils in axialer Richtung zwei Einrichtungen auf einem Zylinder 8, 9, 11 angeordnet und mit nur einem Antrieb, jedoch mit getrennt gesteuerten bekannten Falzeinrichtungen versehen sein, d. h. es können jeweils zwei aus dem Auslauf eines Falztrichters 1 bis 4 kommende Teilstränge 31, 32, 33, 34 nebeneinander in axialer Richtung der Zylinder 8, 9, 11 auf den Mantelflächen der Zylinder 8, 9, 11 angeordnet sein. Es ist auch möglich, die Zylinder 9, 11 jeweils fünffeldrig auszuführen. Unter dem Falzklappenzylinder 11 befinden sich zwei in axialer Richtung nebeneinander angeordnete Schaufelräder 12, 13, welche die von dem Falzapparat erzeugten Falzprodukte 14, 16 auf eine Bandauslage 17, 18 ablegt. Dabei ist dem Schaufelrad 12 die Bandauslage 17 und dem Schaufelrad 13 die Bandauslage 18 zugeordnet.

Die in der zweiten Ebene B befindlichen Falztrichter 3, 4 sind entsprechend den Darstellungen in Fig. 2 bis 4 in axialer Richtung D der Zylinder 8, 9, 11 des Falzapparates verschiebbar, so daß die Falztrichter 3, 4 wahlweise auf eine oder beide mit E und F bezeichnete Querfalzposition des nebeneinander angeordneten linken und rechten Einlaufes 24, 26 des Falzapparates arbeitet. Dabei befindet sich die Querfalzposition E über dem linken Einlauf 24 und dem linken Schaufelrad 12 und die Querfalzposition F über dem rechten Einlauf 26 und dem rechten Schaufelrad 13. Ein aus verschiedenen bedruckten Bahnen bestehender Teilstrang 33, 34 kann nach der Darstellung in Fig. 1 in verschiedene Positionen des Falzproduktes 14, 16 gebracht werden. Wenn z. B. nur in Querfalzposition E ein aus vier Teilsträngen 31 bis 34 hergestelltes Falzprodukt 14 erzeugt wird, dann können die Teilstränge 31 bis 34 eine folgende Reihenfolge auf der Mantelfläche des Schneidnuten-, Punktur- und Falzmesserzylinders 9 einnehmen: 32, 34, 31, 33; 34, 32, 33, 31; 34, 32, 31, 33; 32, 34, 33, 31, je nachdem, an welcher Stelle die aus den verschiebbaren Falztrichtern 3, 4 herauslaufenden Teilstränge 33, 34 eingefügt werden. Diese Möglichkeiten sind in Fig. 1 angedeutet.

In Fig. 2 wird eine schematische Vorderansicht nach Fig. 1 gezeigt, wobei die in der ersten Ebene A befindlichen festen Falztrichter 1, 2 auf den Einlauf 24 des durch den Falzklappenzylinder 11 symbolisch dargestellten Falzapparates arbeiten. Dabei liegen während des Querfalzvorganges auf der Mantelfläche des Falzklappenzylinders 11 im linken Einlauf 24 die Signaturen der Teilstränge 32 und 31 in der Reihenfolge 32, 31 auf. Die in der obersten Ebene B angeordneten verschiebbaren Falztrichter 3, 4 arbeiten auf den rechten Einlauf 26 des Falzapparates. Auf der Mantelfläche des Falzklappenzylinders 11 liegen im rechten Einlauf 26 die Signaturen der Teilstränge 34 und 33 in der Reihenfolge 34, 33 auf. Das erste auf der Bandauslage 17 abgelegte Falzprodukt 14 weist dann von oben nach unten folgende Reihenfolge der Signaturen auf: 31, 32, 32, 31. Das auf der Bandauslage 18 abgelegte zweite Falzprodukt 16 weist dann von oben nach unten folgende Reihenfolge der Teilstränge auf: 33, 34, 34, 33.

Entsprechend der Darstellung in Fig. 3 befindet sich ein verschiebbarer Falztrichter 3 in Querfalzposition E über dem linken Einlauf 24 und ein verschiebbarer Falztrichter 4 in der Querfalzposition F über dem rechten Einlauf 26 des Falzapparates, so daß auf der Mantelfläche des Falzklappenzylinders 11 in der Querfalzposition E die Signaturen der Teilstränge 33, 31, 32 nacheinander aufliegen, was zur Reihenfolge 33, 31, 32, 32, 31, 33 der Signaturen in einem auf einer Bandauslage 17 abgelegten Falzprodukt 19 führt. Der zweite verschiebbare Falztrichter 4 arbeitet allein auf der Querfalzposition F des Falzapparates, so daß hier ein Falzprodukt 21 aus dem aus den Signaturen des Teilstranges 34 gebildet wird.

Entsprechend der Darstellung in Fig. 4 haben die verschiebbaren Falztrichter 3, 4 ihre Positionen getauscht, so daß der Falztrichter 4 in der Querfalzposition E und der Falztrichter 3 sich in der Querfalzposition F über dem Falzapparat befindet. Somit arbeitet der Falztrichter 3 allein auf der Querfalzposition F über dem Einlauf 26 des Falzapparates, so daß hier ein Falzprodukt 23 aus den Signaturen des Teilstranges 33 gebildet wird, während die Reihenfolge der Signaturen der Teilstränge auf dem Falzklappenzylinder 11 wie folgt ist: 34, 31, 32, was zur Reihenfolge 34, 31, 32, 32, 31, 34 der Signaturen in einem auf einer Bandauslage 17 abgelegten Falzprodukt 22 führt.

Es ist auch möglich, alle vier Teilstränge 31 bis 34 in die Querfalzposition E des Falzapparates laufen zu lassen, um nur ein einziges aus vier Teilsträngen 31 bis 34 bestehendes Falzprodukt zu erhalten. In den Fig. 2 bis 4 sind zusätzlich zur Seitenansicht nach Fig. 1 noch jeweils den Falztrichtern 1 bis 4 zugeordnete trichterfeste Trichtereinlaufwalzen 27, 29, 30 dargestellt. Die Falztrichter 3, 4 sind auf nicht dargestellten gestellfesten Schienen verfahrbar. Die weiterhin gezeigten Trichter-Voreinlaufwalzen 37, 38 sind gestellfest angeordnet. Dabei sind die Trichter-Voreinlaufwalzen 37, 38 sowie die Trichtereinlaufwalze 27 doppeltbreit ausgeführt zur Aufnahme von zwei Teilsträngen nebeneinander. Weiterhin ist es möglich, die Anzahl der Signaturen bei einer Einfachproduktion zu erhöhen. Schließlich ist es auch noch möglich, in einer dritten, nicht dargestellten Ebene C zwei verschiebbare Falztrichter anzuordnen, während die Falztrichter 3, 4 in der zweiten Ebene B und die zwei Falztrichter 1, 2 in der Ebene A fest installiert sind. Dies würde bei gleichen Anzahl von Bahnen die Anzahl der Teilstränge erhöhen, was u. U. angestrebt wird.

Der Schneidnut-, Punktur- und Falzmesserzylinder 9 kann auch ohne Schneidnuten ausgeführt sein. Statt des Schneidzylinders 8 kann am Umfang des Falzmesserzylinders 9 ein nichtdargestelltes Bandleitsystem angeordnet sein, wobei die Hauptstränge 6, 7 dann mittels zweier vor der Falzzylindergruppe 9, 11 angeordnete Schneidzylinder zu Signaturen geschnitten werden.

Es ist auch möglich, die Teilstränge 31 bis 34 längszutrennen und so durch die Falztrichter 1 bis 4 durchlaufen zu lassen, daß kein Längsfalz entsteht (Tabloidproduktion).

Der "doppeltbreite" Punktur- und Falzmesserzylinder 9 sowie der "doppeltbreite" Falzklappenzylinder 11 kann dadurch realisiert werden, daß eine "doppelte Breite" mittels eines einstückig ausgebildeten doppelbreiten Punktur- und Falzmesserzylinders 9 sowie eines einstückig ausgebildeten doppeltbreiten Falzklappenzylinders 11 verwendet wird. Desgleichen kann eine "doppelte Breite" der vorgenannten Zylinder 9, 11 der Falzgruppe mittels zwei nebeneinander, mit separaten Antrieben versehenen Zylindern 9, 11 erzielt werden. Teileliste
- 1: Falztrichter, fest (A)
- 2: Falztrichter, fest (A)
- 3: Falztrichter, verschiebbar (B)
- 4: Falztrichter, verschiebbar (B)
- 5: -
- 6: Hauptstrang
- 7: Hauptstrang
- 8: Schneidzylinder
- 9: Schneidnut-, Punktur- u. Falzmesserzylinder
- 10: -
- 11: Falzklappenzylinder
- 12: Schaufelrad, erstes
- 13: Schaufelrad, zweites
- 14: Falzprodukt, erstes
- 15: -
- 16: Falzprodukt, zweites
- 17: Bandauslage
- 18: Bandauslage
- 19: Falzprodukt
- 20: -
- 21: Falzprodukt
- 22: Falzprodukt
- 23: Falzprodukt
- 24: Einlauf (8, 9, 11), linker
- 25: -
- 26: Einlauf (8, 9, 11), rechter
- 27: Trichtereinlaufwalze (1, 2)
- 28: -
- 29: Trichtereinlaufwalze (3)
- 30: Trichtereinlaufwalze (4)
- 31: Teilstrang (1)
- 32: Teilstrang (2)
- 33: Teilstrang (3)
- 34: Teilstrang (4)
- 35: -
- 36: -
- 37: Trichter-Voreinlaufwalze
- 38: Trichter-Voreinlaufwalze
- 39: -
- 40: -
- A: Ebene, erste
- B: Ebene, zweite
- C: Ebene, dritte
- D: Bewegungsrichtung (3, 4)
- E: Querfalzposition
- F: Querfalzposition

## Patentansprüche

1. Vorrichtung zum Herstellen von Falzprodukten (19; 21; 23; 24) bei welcher vier Falztrichter (1; 2; 3; 4) vorgesehen sind, mit zwei festen, nebeneinander auf einer unteren Ebene (A) angeordneten Falztrichtern (1, 2) und zwei weiteren, nebeneinander auf einer oberen Ebene (B) angeordneten Falztrichtern (3, 4) und einer Querschneid- und Querfalzvorrichtung (8, 9, 11, 12, 13) aus einem - in axialen Richtung gesehen - jeweils "doppelbreiten" Punktur - und Falzmesser - und Falzklappenzylinder (9, 11) mit einem linken (24) und einem rechten Einlauf (26) für je einen Papierbahnstrang (31; 32, 33, 34), dadurch gekennzeichnet, daß sämtliche vier Falztrichter (1; 2; 3; 4) in der gleichen Richtung ausgerichtet sind, daß die beiden auf der oberen Ebene (B) angeordneten Falztrichter (3; 4) in Längsachsenrichtung der Querfalzeinrichtung (9, 11) derart verschiebbar angeordnet sind, daß die über sie geführten Papierstränge (33; 34) jeweils wahlweise einzeln oder gemeinsam in den linken Einlauf (24) oder in den rechten Einlauf (26) einleitbar sind.

2. Vorrichtung nach Anspruch 1, dadurch gekennzeichnet, daß die Papierstränge (31; 32; 33; 34) mittels der Trichter (1; 2; 3; 4) längsgefalzt sind.

3. Vorrichtung nach den Ansprüchen 1 bis 2, dadurch gekennzeichnet, daß die Querfalzvorrichtung einen Schneidmesser- (8), einen kombinierten Schneidnut-, Punktur- und Falzmesserzylinder (9) und einen Falzklappenzylinder (11) aufweist.

## Claims

1. Device for producing folded products (19; 21; 23; 24), in which four formers (1; 2; 3; 4) are provided, having two fixed formers (1, 2) arranged side by side on a lower plane (A) and two further formers (3, 4) arranged side by side on an upper plane (B) and a cross-cutting and cross-folding device (8, 9, 11, 12, 13) comprising a pin and folding-blade and folding-jaw cylinder (9, 11), each of "double width" as seen in the axial direction, and having a left (24) and a right entry (26) each for a paper-web ribbon (31; 32; 33; 34), characterised in that all four formers (1; 2; 3; 4) are oriented in the same direction, in that the two formers (3; 4) arranged on the upper plane (B) are arranged to be displaceable in the direction of the longitudinal axis of the cross-folding device (9, 11) in such a way that the paper ribbons (33; 34) guided over them can each be led either individually or jointly into the left entry (24) or into the right entry (26).

2. Device according to Claim 1, characterised in that the paper ribbons (31; 32; 33; 34) are longitudinally folded by means of the formers (1; 2; 3; 4).

3. Device according to Claims 1 to 2, characterised in that the cross-folding device includes a cutting-knife cylinder (8), a combined cutting-groove, pin and folding-blade cylinder (9) and a folding-jaw cylinder (11).

## Revendications

1. Dispositif pour fabriquer des produits pliés (19 ; 21 ; 23 ; 24), selon lequel quatre cônes plieurs (1 ; 2 ; 3 ; 4) sont prévus, avec deux cônes plieurs fixes (1, 2) agencés l'un à côté de l'autre sur un premier niveau inférieur (A) et avec deux autres cônes plieurs (3, 4) agencés l'un à côté de l'autre sur un deuxième niveau supérieur (B) et avec un dispositif de coupe transversale et de pliage transversal (8, 9, 11, 12, 13) composé d'un cylindre à pointures et à plioirs (9) et d'un cylindre à volets de pliage (11), chacun "en double largeur" - vu en direction axiale -, et avec une entrée gauche (24) et une entrée droite (26) à chaque fois pour un ruban de bande de papier (31 ; 32 ; 33 ; 34), caractérisé en ce que les quatre cônes plieurs (1 ; 2 ; 3 ; 4) sont orientés dans la même direction et en ce que les deux cônes plieurs (3 ; 4) agencés sur le niveau supérieur (B) sont agencés mobiles dans le sens de la longueur de l'axe du dispositif de pliage transversal (9, 11) de telle sorte que les rubans de papier (33 ; 34) qui passent par ces cônes plieurs peuvent être introduits à chaque fois au choix isolément ou ensemble dans l'entrée gauche (24) ou dans l'entrée droite (26).

2. Dispositif selon la revendication 1, caractérisé en ce que les rubans de papier (31 ; 32 ; 33 ; 34) sont pliés dans le sens de la longueur au moyen des cônes plieurs (1 ; 2 ; 3 ; 4).

3. Dispositif selon les revendications 1 à 2, caractérisé en ce que le dispositif de pliage transversal comporte un cylindre à lames (8), un cylindre combiné à rainures de coupe, à pointures et à plioirs (9) et un cylindre à volets de pliage (11).
